# EUROPÄISCHE PATENTSCHRIFT

(11) **EP 1 136 261 B1**
(45) Veröffentlichungstag und Bekanntmachung des Hinweises auf die Patenterteilung: **26.09.2007**
(21) Anmeldenummer: 01104228.0
(22) Anmeldetag: 22.02.2001
(51) Int. Cl.: B41F 21/05

(54) **Bogenrotationsdruckmaschine**
Sheet-fed rotary printing machine
Machine à imprimer rotative à feuilles

(30) Priorität: 17.03.2000 DE 10013379
(43) Veröffentlichungstag der Anmeldung: 26.09.2001
(73) Patentinhaber: Koenig & Bauer Aktiengesellschaft, 97080 Würzburg (DE)
(72) Erfinder: Nerger, Reinhard, 01445 Radebeul (DE); Hefftler, Victor, 01640 Coswig (DE)

(56) Entgegenhaltungen:
- EP-A- 0 641 650
- EP-A- 0 870 609
- WO-A-98/18704
- DE-A- 19 901 699
- DE-B- 1 170 428
- DE-C- 76 367
- DE-C- 84 115
- DE-C- 507 498

## Beschreibung

Die Erfindung betrifft eine Bogenrotationsdruckmaschine gemäß dem Anspruch 1.

Es sind Bogenrotationsruckmaschinen mit mindestens einer einen doppeltgroßen Druckzylinder mit diametral angeordneten Greifersystemen, einen einfachgroßen Gummizylinder und einen einfachgroßen Plattenzylinder beinhaltenden Zylindergruppe, wobei dem Druckzylinder eine Bogenauslage nach- und eine aus einer einfachgroßen Anlegtrommel, einer als Vorgreifer ausgebildeten Bogenbeschleunigungseinrichtung, einem Anlegtisch und einem Bogenanleger bestehende Bogenanlage vorgeordnet ist, bekannt EP-A-0870609 (DE 197 14 808 A1).

Nachteilig ist dabei, dass mit zunehmender Druckgeschwindigkeit immer weniger Zeit zur Bogenvereinzelung, Bogenbeschleunigung und Bogenausrichtung verbleibt und dies in zunehmendem Maße zur Begrenzung der Maximalgeschwindigkeit führt. Weiterhin ist nachteilig, dass ein Leistungsausgleich für den Bogenbeschleunigungsantrieb nicht vorgesehen ist.

Es ist auch eine Bogenanlegevorrichtung mit zwei über- oder hintereinander angeordneten Bogenanlegern bekannt (DE 507 498). Dabei werden die von zwei Anlegern geförderten Bogen alternativ über einen Anlegtisch einschließlich Ausrichtelementen einem Greifersystem eines Druckzylinders zugeführt.
Eine Erhöhung der Maschinengeschwindigkeiten bzw. Verlängerung der Ausrichtzeit ist mit dieser Einrichtung nicht möglich; eine Bogenbeschleunigungseinrichtung ist bei dem beschriebenen Schnellpressentyp nicht vorhanden.

Des Weiteren ist auch eine Schnellpresse mit zwei Anlegevorrichtungen und einem Druckzylinder bekannt (DE 84 115). Die Zuführung der Bogen zum Greifersystem des Druckzylinders erfolgt alternativ über einen ersten Anlegtisch oder einen zweiten Anlegtisch und einen Zuführungszylinder.
Eine Erhöhung der Maschinengeschwindigkeit ist nicht möglich; eine Bogenbeschleunigungseinrichtung ist bei der beschriebenen Schnellpresse nicht vorhanden.

Aus DE 199 01 699 A1 sind ein Verfahren und eine Vorrichtung zum Beseitigen von Passerfehlern in Bogendruckmaschinen mit doppeltgroßen Druckzylinder bekannt. Dazu ist vorgesehen, die Vordermarken abwechselnd in zwei unterschiedliche Ausrichtpositionen am Anlegtisch zu positionieren, wobei die eine Ausrichtposition einer ersten Greifeinrichtung auf dem Druckzylinder und die zweite Ausrichtposition einer zweiten Greifeinrichtung auf dem Druckzylinder zugeordnet ist.
In der DE 76367 C ist ein schwingender Druckzylinder mit zwei Greifersystemen beschrieben. Jedem Greifersystem ist ein Anlegzylinder zum Zuführen von Bogen zugeordnet. Weiterhin ist aus der WO98/18704 A eine Einrichtung zum Zuführen von Bogen bekannt, bei der oberhalb eines Bogenstapels ein den jeweils zuzuführenden obersten Bogen des Bogenstapels erfassendes, den Bogen vom Bogenstapel trennendes und den Bogen über einen Anlegtisch zu Anlegmarken transportierendes, mit einem Schwingantrieb verbundenes, als Sauger ausgebildetes Transportelement und unterhalb der Ebene des Anlegtisches ein den zuzuführenden Bogen erfassender, den Bogen beschleunigender und den Bogen an die Bogentransporttrommel übergebender, als Saugerschwinger ausgebildeter Vorgreifer angeordnet ist.

Aufgabe der Erfindung ist die Schaffung einer Bogenrotationsdruckmaschine mit erhöhter Maschinengeschwindigkeit und/oder verlängerter Ausrichtzeit und Leistungsausgleich der Beschleunigungseinrichtung.

Erfindungsgemäß wird die Aufgabe durch die Merkmale des Patentanspruches gelöst, zweckmäßige Ausgestaltungen sind in den Unteransprüchen offenbart.

Nachfolgend wird die erfinderische Lösung an einem Ausführungsbeispiel näher beschrieben.
In den Zeichnungen zeigt
- Fig. 1: Bogenrotationsdruckmaschine
- Fig. 2: Bogenanlage
- Fig. 3: Bewegungsablauf.

Die in Fig. 1 dargestellte Bogenrotationsdruckmaschine besteht aus vier Druckwerken 1, einer Bogenauslage 2, einer Bogenanlage 3 und einer Zusatzbogenanlage 4.
Jedes Druckwerk 1 ist analog aufgebaut und enthält eine Zylindergruppe mit einem doppeltgroßen Druckzylinder 5, einem einfachgroßen Gummizylinder 6 und einem einfachgroßen Plattenzylinder 7, wobei dem Plattenzylinder 7 ein Farb- und Feuchtwerk 8 zugeordnet ist. Die Druckzylinder 5 der Zylindergruppen sind jeweils durch eine Übergabetrommel 9 verbunden und jeweils mit diametral angeordneten Greifersystemen 10 ausgestattet. Anstelle des doppeltgroßen Druckzylinders kann auch ein einfachgroßer bzw. ein mehrfachgroßer Druckzylinder eingesetzt werden.

Wie aus Fig. 2 ersichtlich ist, sind dem Druckzylinder 5 des ersten Druckwerkes, d.h. des Anlagedruckwerkes eine Bogenanlage 3 und zusätzlich eine Zusatzbogenanlage 4 zugeordnet.
Die Bogenanlage 3 enthält eine einfachgroße Anlegtrommel 11, eine als Vorgreifer ausgebildete Bogenbeschleunigungseinrichtung 12, einen Anlegtisch 13 und einen Bogenanleger 14. Die Anlegtrommel 11 ist mit einem Anlegtrommelgreifersystem 15 und der Vorgreifer 12 mit einem Vorgreifergreifersystem 16 ausgestattet.
Dem Druckzylinder 5 des ersten Druckwerkes 1, d.h. des Anlagedruckwerkes ist weiterhin eine einfachgroße Zusatzanlegtrommel 17, eine als Zusatzvorgreifer ausgebildete Zusatzbogenbeschleunigungseinrichtung 18, ein Zusatzanlegetisch 19 und ein Zusatzbogenanleger 20 zugeordnet. Die Zusatzanlegetrommel 17 ist mit einem Zusatzanlegetrommelgreifersystem 21 und der Zusatzvorgreifer mit einem Zusatzvorgreifergreifersystem 22 ausgestattet.

Unter dem Begriff Bogenbeschleunigungseinrichtung wird sowohl ein Vorgreifer als auch eine allgemein bekannte Bogenbeschleunigungstrommel sowie die Kombination eines Vorgreifers mit einer Bogenbeschleunigungstrommel verstanden. Dabei ist es möglich, die Bogenbeschleunigungseinrichtung dem Druckzylinder direkt oder indirekt über eine Anlegtrommel zuzuordnen. Die weitere Beschreibung bezieht sich auf die Ausbildung der Bogenbeschleunigungseinrichtung als Vorgreifer.

Dem Vorgreifer 12 und dem Zusatzvorgreifer 18 ist jeweils ein Rollenhebel 23 zugeordnet, der jeweils mit einer Kurvenscheibe 24 in Wirkverbindung steht. Die Kurvenscheiben 24 sind auf mindestens einer Eintourenwelle 25 angeordnet, wobei die Eintourenwelle pro Arbeitsspiel - Bedrucken eines Bogens - eine Umdrehung ausführt. Mit der Eintourenwelle 25 ist auch die Zusatzanlegtrommel 17 verbunden. Es ist auch möglich jede der Kurvenscheiben 24 auf je einer Eintourenwelle 25 anzuordnen.
Des Weiteren ist es möglich jede der Kurvenscheiben 24 auf je einer Eintourenwelle 25 anzuordnen und beide Eintourenwellen getriebetechnisch direkt zu verbinden. Zur Realisierung eines Leistungsausgleiches der Vorgreiferantriebe 23; 24 erfolgt die Übergabe eines zu bedruckenden ersten Bogens von dem Zusatzvorgreifer 18 an die Zusatzanlegtrommel 17 zeitlich um 90° versetzt zur Übergabe eines zu bedruckenden zweiten Bogens von dem Vorgreifer 12 an die Anlegtrommel 11.

In Fig. 3 sind die Bewegungsabläufe 12.1; 18.1 der Vorgreifer 12; 18, die Geschwindigkeitsverläufe 12.2; 18.2, die Beschleunigungsverläufe 12.3; 18.3 und die Antriebsmomentverläufe 12.4; 18.4 der Vorgreifer 12; 18 bezogen auf eine Umdrehung der Eintourenwelle 25 dargestellt. In den Abläufen gemäß Fig. 3 ist der erste Übernahmepunkt - Vorgreifer 12 übernimmt den zweiten Bogen vom Anlegtisch 13 - mit dem Bezugszeichen 27, der zweite Übernahmepunkt - Zusatzvorgreifer 18 übernimmt den ersten Bogen vom Zusatzanlegetisch 19 - mit dem Bezugszeichen 28, der erste Übergabepunkt - Vorgreifer 12 übergibt den zweiten Bogen an die Anlegtrommel 11 - mit dem Bezugszeichen 29 und der zweite Übergabepunkt - Zusatzvorgreifer 18 übergibt den ersten Bogen an die Zusatzanlegtrommel 17 - mit dem Bezugszeichen 30 gekennzeichnet.
Es ist ersichtlich, dass ein vollständiger Leistungsausgleich der beiden Antriebsmomente erfolgt.

Eine geometrische Anordnungsvariante der Elemente zur Realisierung eines vollständigen Leistungsausgleiches wird nachfolgend anhand von Fig. 2 beschrieben.

Der Mittelpunkt 26 des Druckzylinders 5 und der Mittelpunkt 31 der Anlegtrommel 11 liegen auf einer Bezugsgeraden 32.
Der Schwingpunkt 33 des Zusatzvorgreifers 18, der Mittelpunkt 34 der Zusatzanlegtrommel 17 und der Mittelpunkt 26 des Druckzylinders 5 liegen auf einer ersten Geraden 35, die unter einem Winkel von 90° zur Bezugsgeraden 32 angeordnet ist.
Der Mittelpunkt 31 der Anlegtrommel 11 und der Schwingpunkt 36 des Vorgreifers 12 liegen auf einer zweiten Geraden 37, wobei die zweite Gerade 37 unter einem Winkel von 90° zur Bezugsgeraden 32 angeordnet ist.
Funktionell sind in einer Momentanstellung die diametral angeordneten Greifersysteme 10 und damit der dritte Übergabepunkt 38 - das Anlegtrommelgreifersystem 15 der Anlegtrommel 11 übergibt den Bogen an ein Greifersystem 10 - der Bezugsgeraden 32 und der zweite Übergabepunkt 30 - Zusatzvorgreifer 18 übergibt den ersten Bogen an die Zusatzanlegtrommel 17 - der zweiten Geraden 35 zugeordnet.

### Bezugszeichenaufstellung

- 1: Druckwerk
- 2: Bogenauslage
- 3: Bogenanlage
- 4: Zusatzbogenanlage
- 5: Druckzylinder
- 6: Gummizylinder
- 7: Plattenzylinder
- 8: Farb- und Feuchtwerk
- 9: Übergabetrommel
- 10: Greifersystem
- 11: Anlegtrommel
- 12: Bogenbeschleunigungseinrichtung/Vorgreifer
- 13: Anlegtisch
- 14: Bogenanleger
- 15: Anlegetrommelgreifersystem
- 16: Vorgreifergreifersystem
- 17: Zusatzanlegtrommel
- 18: Zusatzbogenbeschleunigungseinrichtung/Zusatzvorgreifer
- 19: Zusatzanlegetisch
- 20: Zusatzbogenanleger
- 21: Zusatzanlegetrommelgreifersystem
- 22: Zusatzvorgreifergreifersystem
- 23: Rollenhebel
- 24: Kurvenscheibe
- 25: Eintourenwelle
- 26: Mittelpunkt Druckzylinder
- 27: erster Übernahmepunkt
- 28: zweiter Übernahmepunkt
- 29: erster Übergabepunkt
- 30: zweiter Übergabepunkt
- 31: Mittelpunkt Anlegtrommel
- 32: Bezugsgerade
- 33: Schwingpunkt Zusatzvorgreifer
- 34: Mittelpunkt Zusatzanlegtrommel
- 35: erste Gerade
- 36: Schwingpunkt Vorgreifer
- 37: zweite Gerade
- 38: dritter Übergabepunkt

## Patentansprüche

1. Bogenrotationsdruckmaschine mit mindestens einer einen Druckzylinder (5) mit Greifersystemen (10), einen Gummizylinder (6) und einen Plattenzylinder (7) beinhaltenden Zylindergruppe, wobei dem Druckzylinder (5) eine aus einer Anlegtrommel (11), einer Bogenbeschleunigungseinrichtung (12), einem Anlegtisch (13) sowie einem Bogenanleger (14) bestehende Bogenanlage (3) und eine aus einer Zusatzanlegtrommel (17), einer Zusatzbogenbeschleunigungseinrichtung (18), einem Zusatzanlegtisch (19) sowie einem Zusatzbogenanleger (20) bestehende Zusatzbogenanlage (4) zugeordnet ist, wobei die Antriebsmittel der Bogenbeschleunigungseinrichtungen auf mindestens einer Eintourenwelle angeordnet sind und bezüglich einer durch die Mittelpunkte (26; 31) von Druckzylinder (5) und Anlegtrommel (11) führenden Bezugsgeraden (32) die durch den Schwingpunkt (33) der Zusatzbogenbeschleunigungseinrichtung (18), den Mittelpunkt (26) des Druckzylinders (5) und den Mittelpunkt (34) der Zusatzanlegtrommel (17) führende erste Gerade (35) und die den Mittelpunkt (31) der Anlegtrommel (11) und den Schwingpunkt (36) der Bogenbeschleunigungseinrichtung (12) verbindende zweite Gerade (37) jeweils unter einem Winkel von 90° angeordnet und in einer Momentanstellung die diametral angeordneten Greifersysteme (10) und das Anlegtrommelgreifersystem (15) der Bezugsgeraden (32) und das Zusatzanlagetrommelgreifersystem (21) der Zusatzanlegtrommel (17) und der Zusatzbogenbeschleunigungseinrichtung (18) der zweiten Gerade (35) zugeordnet sind.

2. Bogenrotationsdruckmaschine nach Anspruch 1, **dadurch gekennzeichnet, dass** der Druckzylinder (5) mindestens doppeltgroß ist.

3. Bogenrotationsdruckmaschine nach Anspruch 1, **dadurch gekennzeichnet, dass** mindestens eine Bogenbeschleunigungseinrichtung (12; 18) als Vorgreifer ausgebildet ist.

4. Bogenrotationsdruckmaschine nach Anspruch 1, **dadurch gekennzeichnet, dass** mindestens eine Bogenbeschleunigungseinrichtung (12; 18) als Bogenbeschleunigungstrommel ausgebildet ist.

5. Bogenrotationsdruckmaschine nach Anspruch 1, **dadurch gekennzeichnet, dass** mindestens eine Bogenbeschleunigungseinrichtung (12; 18) dem Druckzylinder (5) direkt zugeordnet ist.

6. Bogenrotationsdruckmaschine nach Anspruch 1, **dadurch gekennzeichnet, dass** mindestens eine Bogenbeschleunigungseinrichtung (12; 18) als Kombination von Vorgreifer und Bogenbeschleunigungstrommel ausgebildet ist.

## Claims

1. Rotary sheet printing machine with at least one cylinder group comprising a printing cylinder (5) with gripper systems (10), a rubber blanket cylinder (6) and a plate cylinder (7), wherein a sheet installation (3), which consists of a feed drum (11), a sheet accelerating device (12), a feed table (13) and a sheet feeder (14), and an auxiliary sheet installation (4), which consists of an auxiliary feed drum (17), an auxiliary sheet accelerating device (18), an auxiliary feed table (19) and an auxiliary sheet feeder (20), are associated with the printing cylinder (5), wherein the drive means of the sheet accelerating devices are arranged on at least one single-speed shaft and, with respect to a reference line (32) running through the centre points (26; 31) of printing cylinder (5) and feed drum (11), the first line (35) running through the oscillation fulcrum (33) of the auxiliary sheet accelerating device (18), the centre point (26) of the printing cylinder (5) and the centre point (34) of the auxiliary feed drum (17) and the second line (37) connecting the centre point (31) of the feed drum (11) and the oscillation fulcrum (36) of the sheet accelerating device (12) are respectively arranged at an angle of 90° and in an instantaneous setting the diametrally arranged gripper systems (10) and the feed drum gripper system (15) are associated with the reference line (32) and the auxiliary installation drum gripper system (21) of the auxiliary feed drum (17) and the auxiliary sheet accelerating device (18) are associated with the second line (35).

2. Rotary sheet printing machine according to claim 1, **characterised in that** the printing cylinder (5) is at least double-size.

3. Rotary sheet printing machine according to claim 1, **characterised in that** at least one sheet accelerating device (12; 18) is constructed as a pre-gripper.

4. Rotary sheet printing machine according to claim 1, **characterised in that** at least one sheet accelerating device (12; 18) is constructed as a sheet accelerating drum.

5. Rotary sheet printing machine according to claim 1, **characterised in that** at least one sheet accelerating device (12; 18) is directly associated with the printing cylinder (5).

6. Rotary sheet printing machine according to claim 1, **characterised in that** at least one sheet accelerating device (12; 18) is constructed as a combination of pre-gripper and sheet accelerating drum.

## Revendications

1. Machine d'impression rotative à feuilles comportant au moins un groupe de cylindres formé d'un cylindre de pression 5 avec des systèmes de pinces 10, un cylindre porte blanchet 6 et un cylindre porte plaque 7,
une installation d'alimentation en feuilles 3 étant associée au cylindre de pression 5, cette installation se composant d'un tambour d'alimentation 11, d'une installation d'accélération de feuilles 12, d'une table de margeur 13 ainsi que d'un margeur de feuilles 14 et d'une installation d'alimentation supplémentaire 4 formée d'un tambour d'alimentation supplémentaire 17, d'une installation d'accélération de feuilles supplémentaire 18, d'une table de margeur supplémentaire 19 et d'un margeur supplémentaire 20,
les moyens d'entraînement des installations d'accélération de feuilles étant prévus sur au moins un arbre à un tour, et
par rapport à une droite de référence 32 passant par le centre 26, 31 du cylindre de pression 5 et du tambour d'alimentation 11, une première droite 35 passant par le point d'oscillation 33 de l'installation d'accélération de feuilles, supplémentaire 18, le centre 26 du cylindre de pression 5 et le centre 34 du tambour d'alimentation supplémentaire 17, ainsi que la seconde droite 37 reliant le centre 31 du tambour d'alimentation 11 et le pivotement 36 de l'installation d'accélération de feuilles 12, font respectivement un angle de 90°, et
dans une position instantanée, les systèmes de pinces 10 diamétralement opposés et le système de pinces 15 du tambour d'alimentation correspondent à la droite de référence 32 et le système de pince 21 du tambour d'alimentation supplémentaire 17 et l'installation d'accélération de feuilles supplémentaire 18 sont associés à la seconde droite 35.

2. Machine d'impression rotative à feuilles selon la revendication 1,
**caractérisée en ce que**
le cylindre de pression 5 a une dimension au moins double.

3. Machine d'impression rotative à feuilles selon la revendication 1,
**caractérisée en ce qu'**
au moins une installation d'accélération de feuilles 12, 18 est réalisée comme installation de pinces amont.

4. Machine d'impression rotative à feuilles selon la revendication 1,
**caractérisée en ce qu'**
au moins une installation d'accélération de feuilles 12, 18 est réalisée sous la forme d'un tambour d'accélération de feuilles.

5. Machine d'impression rotative à feuilles selon la revendication 1,
**caractérisée en ce qu'**
au moins une installation d'accélération de feuilles 12, 18 est directement associée au cylindre de pression 5.

6. Machine d'impression rotative à feuilles selon la revendication 1,
**caractérisée en ce qu'**
au moins une installation d'accélération de feuilles 12, 18 est réalisée comme combinaison de pinces amont et d'un tambour d'accélération de feuilles.
